# FASCICULE DE BREVET EUROPEEN

(11) **EP 3 705 684 B1**
(45) Date de publication et mention de la délivrance du brevet: **18.08.2021**
(21) Numéro de dépôt: 20161551.5
(22) Date de dépôt: 06.03.2020
(51) Int. Cl.: F01D 5/03, F01D 5/10, F01D 5/30, F01D 1/26

(54) **ROTOR POUR UNE TURBINE CONTRAROTATIVE DE TURBOMACHINE**
ROTOR FÜR EINE GEGENLÄUFIGE TURBINE EINER TURBOMASCHINE
ROTOR FOR A COUNTER-ROTATING TURBINE OF A TURBO MACHINE

(30) Priorité: 08.03.2019 FR 1902389
(43) Date de publication de la demande: 09.09.2020
(73) Titulaire: SAFRAN AIRCRAFT ENGINES, 75015 Paris (FR)
(72) Inventeur: SULTANA, Patrick, Jean, Laurent, 77550 MOISSY-CRAMAYEL (FR); RENON, Olivier, 77550 MOISSY-CRAMAYEL (FR); ZAMAI, Laurent, Cédric, 77550 MOISSY-CRAMAYEL (FR); COIFFIER, Clément, Charles, Jérémy, 77550 MOISSY-CRAMAYEL (FR)
(74) Mandataire: Gevers & Orès

(56) Documents cités:
- FR-A1- 2 660 362
- FR-A1- 2 660 363
- US-A- 5 307 622
- US-A- 5 333 995
- US-A1- 2004 086 377

## Description

### Domaine technique de l'invention

La présente invention se rapporte au domaine général des rotors pour une turbine contrarotative de turbomachine.

### Arrière-plan technique

Il est connu du document FR-A1-2942273 au nom de la demanderesse d'implanter une turbine contrarotative au sein d'une turbomachine. Une telle turbine contrarotative comprend notamment un rotor interne configuré pour tourner dans un premier sens de rotation et un rotor externe configuré pour tourner dans un second sens de rotation qui est opposé au premier sens de rotation. Les rotors interne et externe sont mobiles en rotation autour de l'axe longitudinal de la turbomachine.

Chacun des rotors comprend généralement une pluralité de roues liées en rotation les unes aux autres. Chaque roue comprend un disque et un aubage comportant une ou plusieurs pales. Par définition, un aubage d'une roue du rotor externe est rapporté intérieurement sur le disque correspondant (plus communément appelé « tambour ») et l'aubage d'une roue du rotor interne est rapporté extérieurement sur le disque correspondant. Les roues du rotor externe sont axialement intercalées entre les roues du rotor interne.

On s'intéressera plus particulièrement au rotor externe dans la suite de la description.

Le document US5307622 décrit un exemple de montage d'un aubage sur le disque d'une roue du rotor externe. L'aubage comprend plusieurs pales délimitées radialement par une plateforme interne et une plateforme externe. L'aubage est mis en position sur le disque via un becquet amont et un becquet aval pratiqués dans la plateforme externe. Les becquets amont et aval sont respectivement configurés pour s'accrocher à un crochet amont et un crochet aval pratiqués dans un disque correspondant. L'aubage est maintenu en position par une vis dont la tête est en appui sur le disque correspondant et la portion filetée coopère avec un trou taraudé formé dans la plateforme externe.

Un tel montage n'autorise aucun degré de liberté et présente ainsi l'avantage d'immobiliser l'aubage lors des différents régimes de fonctionnement de la turbomachine. En effet, la vis permet ici de supprimer les jeux de montage existants qui sont à l'origine de mouvements résiduels lors du fonctionnement de la turbomachine.

Toutefois, un tel montage sollicite significativement les disques des différentes roues du rotor externe. En effet, les forces aérodynamique et centrifuge s'exerçant sur l'aubage sont reprises mécaniquement par le disque. En outre, les sollicitations vibratoires s'exerçant sur l'aubage sont également reprises par le disque sans amortissement préalable. Ces sollicitations vibratoires sont maximales lorsque l'aubage est en résonnance.

Un tel montage impose donc un dimensionnement en conséquence des différents disques, au détriment notamment de la masse des disques et plus généralement de la turbine contrarotative.

L'objectif de la présente invention est ainsi de proposer un montage amélioré permettant de remédier aux inconvénients précités.

L'art antérieur comprend également le document US-A1-2004/086377.

### Résumé de l'invention

L'invention propose ainsi un rotor pour une turbine contrarotative de turbomachine comprenant un tambour apte à être mis en rotation autour d'un axe longitudinal X et un aubage monté radialement à l'intérieur du tambour, le tambour comprenant un premier crochet interne délimitant un premier logement ouvert, le logement présentant une paroi externe et une paroi interne, l'aubage comprenant au moins une pale et une plateforme externe pourvue d'un premier becquet placé à l'intérieur dudit premier logement,
caractérisé en ce que le rotor comprend au moins un clinquant rapporté sur le premier becquet, ledit clinquant comprenant une aile interne élastique et une aile externe reliées l'une à l'autre via une âme, ladite aile externe étant disposée radialement entre le premier becquet et ladite paroi externe, ladite aile interne présentant un premier appui avec ladite paroi interne et un second appui avec le premier becquet, ladite aile interne étant disposée dans le premier logement de sorte à exercer une contrainte sur le premier becquet au niveau dudit second appui de manière à plaquer ledit premier becquet contre ladite paroi externe via ladite aile externe.

Le clinquant permet alors de plaquer le premier becquet contre la paroi externe dans les régimes de fonctionnement où la force centrifuge n'est pas suffisante pour le faire face aux efforts aérodynamiques subis par l'aubage, notamment lorsque la vitesse de rotation du rotor est inférieur à un seuil prédéterminé.

En outre, le clinquant permet d'amortir l'aubage et ainsi de réduire l'amplitude des efforts et des vibrations transmis au tambour.

Un tel montage réduit ainsi de manière significative l'usure, au bénéfice de la durée de vie du rotor.

Le rotor selon l'invention peut comprendre une ou plusieurs des caractéristiques et/ou étapes suivantes, prises isolément les unes des autres ou en combinaison les unes avec les autres :
- ladite plateforme externe de l'aubage comprend un second becquet distant dudit premier becquet et disposé axialement en aval dudit premier becquet, ledit second becquet étant placé à l'intérieur d'un second logement délimité par un second crochet interne du tambour ;
- les premier et second becquets sont orientés chacun axialement de l'aval vers l'amont, lesdits premier et second logements étant ouverts axialement vers l'aval ;
- le clinquant est clippé sur ledit premier becquet ;
- le premier becquet comprend une protubérance en saillie depuis une face interne, ladite protubérance étant axialement disposée entre ladite âme et ledit second appui ;
- le clinquant est un anneau ou un secteur d'anneau ;
- ladite aile interne comprend un premier tronçon courbe connecté directement à ladite âme et un second tronçon courbe connecté audit premier tronçon via un point d'inflexion I, lesdits premier et second appuis étant disposés respectivement au niveau dudit premier tronçon et dudit second tronçon ;
- ledit premier tronçon est concave et ledit second tronçon est convexe.

La présente invention concerne encore une turbine contrarotative de turbomachine comprenant un rotor tel que décrit précédemment.

La présente invention concerne également une turbomachine comprenant une turbine contrarotative telle que décrite précédemment.

### Brève description des figures

L'invention sera mieux comprise et d'autres détails, caractéristiques et avantages de l'invention apparaîtront plus clairement à la lecture de la description suivante faite à titre d'exemple non limitatif et en référence aux dessins annexés dans lesquels :
[Fig.1] la figure 1 est une vue schématique en demi-coupe axiale d'une turbine contrarotative comprenant un rotor interne et un rotor externe contrarotatifs ;
[Fig.2] la figure 2 est une vue de détail schématique en demi-coupe axiale illustrant l'assemblage d'un secteur aubagé sur un tambour du rotor externe ;
[Fig.3] la figure 3 est une vue de détail en perspective illustrant l'assemblage d'un becquet amont du secteur aubagé sur le tambour via un clinquant ;
[Fig.4] la figure 4 est une vue de détail en demi-coupe axiale illustrant l'assemblage du becquet amont sur le tambour via le clinquant ;
[Fig.5] la figure 5 est une vue éclatée en perspective du secteur aubagé et du clinquant illustrés sur les figures 2 à 4 ;
[Fig.6] la figure 6 est une vue éclatée en perspective illustrant une première variante de réalisation ;
[Fig.7] la figure 7 est une vue de détail en perspective illustrant une seconde variante de réalisation.

### Description détaillée de l'invention

Sur la figure 1 est représentée schématiquement une turbine contrarotative 1 de turbomachine 2 comprenant un rotor interne 3 configuré pour tourner dans un premier sens de rotation et un rotor externe 4 configuré pour tourner dans un second sens de rotation qui est opposé au premier sens de rotation. Les rotors interne et externe 3, 4 de la turbine 1 sont mobiles en rotation autour de l'axe longitudinal X de la turbomachine 2.

Par convention dans la présente demande, on entend par « axial » ou « axialement » toute direction parallèle à l'axe X, et par « radial » ou « radialement » toute direction perpendiculaire à l'axe X. De même, dans la présente demande, les termes « interne », « externe », « intérieur » ou « extérieur » sont définis par rapport à l'axe longitudinal X de la turbomachine 2.

La turbine 1 est disposée axialement directement en aval d'une chambre de combustion ou directement en aval d'une turbine haute pression qui est elle-même disposée en aval de la chambre de combustion.

Tel qu'illustré sur la figure 1, le rotor externe 4 comprend trois roues 5 espacées axialement les unes des autres, les trois roues 5 étant liées en rotation et connectées à un premier arbre 6. De la même manière que le rotor externe 4, le rotor interne 3 comprend trois roues 7 espacés axialement les unes des autres, les trois roues 7 mobiles étant liées en rotation et connectées à un second arbre 8 qui entoure ici le premier arbre 6. Les roues 5 du rotor externe 4 sont intercalées entre les roues 7 du rotor interne 3.

Un flux de gaz d'échappement F en provenance de la chambre de combustion traverse donc successivement une roue 7 du rotor interne 3 puis une roue 5 du rotor externe 4.

Dans la présente demande, les termes « amont » et « aval » sont définis par rapport au sens d'écoulement du flux de gaz d'échappement F dans la turbine 1.

On s'intéressa plus particulièrement aux roues 5 du rotor externe 4 dans la suite de la description.

Une roue 5 du rotor externe 4 comprend un tambour 9 apte à être mis en rotation autour de l'axe longitudinal X et un aubage 10 monté radialement à l'intérieur du tambour 9. Le tambour 9 comprend un premier crochet interne 11 délimitant un premier logement 12 ouvert, le logement 12 présentant une paroi externe 13 et une paroi interne 14. L'aubage 10 comprend au moins une pale 15 et une plateforme externe 16 pourvue d'un premier becquet 17 placé à l'intérieur du premier logement 12.

Selon l'invention, la roue 5 comprend au moins un clinquant 18 rapporté sur le premier becquet 17. Le clinquant 18 comprend une aile interne élastique 19 et une aile externe 20 reliées l'une à l'autre via une âme 21. L'aile externe 20 est disposée radialement entre le premier becquet 17 et la paroi externe 13. L'aile interne 19 présente un premier appui 22 avec la paroi interne 14 et un second appui 23 avec le premier becquet 17. L'aile interne 19 est disposée dans le premier logement 12 de sorte à exercer une contrainte sur le premier becquet 17 au niveau du second appui 23 de manière à plaquer le premier becquet 17 contre la paroi externe 13 via l'aile externe 20.

Selon les modes de réalisation illustrés sur les figures, l'aubage 10 de chacune des roues 5 du rotor externe 4 comprend une rangée annulaire de secteurs aubagés disposés circonférentiellement bout à bout.

En variante, l'aubage de chacune des roues (ou de l'une des roues) du rotor externe comprend une unique couronne annulaire.

Plus précisément, tel qu'illustré sur les figures 5 et 6, chaque secteur aubagé comprend ici six pales aérodynamiques 15 réparties de manière régulière. Chacune des pales 15 s'étend radialement par rapport à l'axe X. Les pales 15 d'un même secteur aubagé sont délimitées par une plateforme externe commune 16 et une plateforme interne commune 24. La plateforme externe 16 d'un secteur aubagé comprend un premier becquet amont 17 (ci-après dénommé becquet amont) et un second becquet aval 25 (ci-après dénommé becquet aval) distants axialement l'un de l'autre. Les becquets amont et aval 17, 25 s'étendent ici circonférentiellement sous la forme d'un secteur d'anneau. Les becquets amont et aval 17, 25 s'étendent ici circonférentiellement sur la longueur totale du secteur. Les becquets amont et aval 17, 25 sont chacun orientés axialement de l'aval vers l'amont depuis une extrémité radialement externe d'une collerette 26, chaque collerette 26 faisant saillie radialement vers l'extérieur depuis un plateau 27 de la plateforme externe 16.

En variante, les becquets amont et aval pourraient être par exemple orientés axialement de l'amont vers l'aval.

Dans le cas où l'aubage comprend une unique couronne annulaire, les becquets amont et aval s'étendent circonférentiellement sous la forme d'un d'anneau.

Chacun des becquets amont et aval 17, 25 présente en section un profil sensiblement rectangulaire et est ainsi délimité par une face externe 28 et une face interne 29 reliées l'une à l'autre par une face amont 30. Les faces externe et interne 28, 29 sont coaxiales, la face amont 30 étant plane. Selon les modes de réalisation illustrés sur figures, le secteur aubagé est obtenu d'un seul tenant, et autrement dit les plateformes interne et externe 16, 24 sont venues de matière avec les pales 15.

En variante, le secteur aubagé pourrait être obtenu via l'assemblage de différents sous-ensembles. A titre d'exemple, un becquet pourrait être venu de matière avec une collerette de manière à former un sous-ensemble rapporté sur le plateau de la plateforme externe.

Selon les modes de réalisation illustrés sur les figures, le tambour 9 d'une roue 5 du rotor externe 4 comprend un premier crochet interne amont 11 (ci-après dénommé crochet amont) et un second crochet interne aval 31 (ci-après dénommé crochet aval) distants axialement l'un de l'autre. Les crochets amont et aval 11, 31 forment respectivement un premier logement amont 12 (ci-après dénommé logement amont) et un second logement aval 32 (ci-après dénommé logement aval).

Plus précisément, les crochets amont et aval 11, 31 sont annulaires. Chacun des crochets 11, 31 présente en section un profil sensiblement en « C ». Les logements 12, 32 sont ouverts vers l'aval. Chacun des logements amont et aval 12, 32 est ainsi délimité par une paroi externe 13 et une paroi interne 14 reliées l'une à l'autre par une paroi amont 33. Les parois externe et interne 13, 14 sont plus précisément coaxiales, la paroi amont 33 étant plane.

Dans le cas où l'aubage d'une roue du rotor externe comprend une rangée annulaire de secteurs aubagés disposés circonférentiellement bout à bout, chaque secteur aubagé peut comprendre un unique clinquant se présentant sous la forme d'un secteur d'anneau, ou plusieurs clinquants se présentant chacun sous la forme d'un secteur d'anneau et répartis circonférentiellement de manière régulière.

Dans le cas où l'aubage d'une roue du rotor externe comprend une unique couronne annulaire, l'aubage peut comprendre un unique clinquant se présentant sous la forme d'un anneau, ou plusieurs clinquants se présentant chacun sous la forme d'un secteur d'anneau et répartis circonférentiellement de manière régulière.

Selon les modes de réalisation illustrés sur les figures, un clinquant 18 peut être annulaire ou un secteur d'anneau. Un clinquant 18 présente en section un profil sensiblement en « C » ou en « U » dont l'ouverture débouche vers l'aval. Les ailes interne et externe 19, 20 se trouvent ainsi en regard l'une de l'autre.

Plus précisément, l'aile externe 20 peut être annulaire ou un secteur d'anneau. L'âme 21 est plane et peut être annulaire ou un secteur d'anneau. L'aile interne 19 présente en section un profil ondulée. Plus précisément, l'aile interne 19 comprend un premier tronçon concave 34 connecté directement à l'âme 21 et un second tronçon convexe 35 connecté au premier tronçon 34 via un point d'inflexion I. La concavité/convexité de l'aile interne 19 est déterminée selon la direction radiale orientée de l'extérieur vers l'intérieur. Le second tronçon 35 présente une courbure plus grande que le premier tronçon 34. Par rapport au premier tronçon 34, le second tronçon 35 est décalé radialement en direction de l'aile externe 20. Le point d'inflexion I se trouve radialement entre le premier appui 22 et le second appui 23.

Le premier appui 22 entre l'aile interne 19 et la paroi interne 14 se trouve au niveau du premier tronçon 34. Le second appui 23 entre l'aile interne 19 et le becquet amont 17 se trouve au niveau du second tronçon 35. Les premier et second appuis 22, 23 sont linéaires et annulaires. Le premier appui 22 est disposé à une extrémité radialement interne du clinquant 18. Le second appui 23 se trouve radialement sensiblement à mi-hauteur de l'âme 21.

L'aile interne 19 se déforme élastiquement entre un état au repos dans lequel aucune force extérieure n'est appliquée sur le cliquant et un état en charge dans lequel des forces extérieures opposées sont appliquées sur les ailes interne et externe 19, 20 du clinquant 18 de manière à les rapprocher l'une par rapport à l'autre.

Le clinquant 18 passe d'un état au repos à un état en charge, lors de l'introduction du clinquant 18 dans le logement amont 12. A l'issue du montage du clinquant 18 dans le logement amont 12, l'aile interne 19 exerce une force de précontrainte (ou précharge) sur le becquet amont 17 au niveau du second point d'appui 23, cette force de précontrainte étant orientée radialement de l'intérieur vers l'extérieur. La force de précontrainte est directement liée à la force de rappel exercée par l'aile interne 19 sur la paroi interne 14 au niveau du premier appui 22, cette force de rappel étant orientée radialement de l'extérieur vers l'intérieur.

Avantageusement, un cliquant est réalisé dans un matériau résistant à la chaleur, par exemple un alliage à base cobalt et/ou nickel.

Selon les modes de réalisation illustrés sur les figures, chaque secteur est mis en position sur le tambour 9 en introduisant respectivement les becquets amont et aval 17, 25 dans les logements amont et aval 12, 32 du tambour 9, le ou les clinquants 18 étant rapportés préalablement sur le becquet amont 17 du secteur correspondant.

Ainsi, en position montée, l'aile externe 20 se trouve radialement entre la face externe 28 et la paroi externe 13. L'aile externe 20 est plaquée contre la paroi externe 13 sous l'action du becquet amont 17 qui est lui-même soumis à la force de précontrainte générée par la déformation élastique de l'aile interne 19 et/ou à la force centrifuge.

L'âme 21 se trouve axialement entre la paroi amont 33 et la face amont 30, l'âme 21 pouvant être à fleur de la face amont 30 ou en appui sur la face amont 30.

L'aile interne 19 se trouve radialement entre la face interne 29 et la paroi interne 14. L'aile interne 19 exerce une force de précontrainte sur le becquet amont 17 au niveau du second appui 23 de manière à plaquer le becquet amont 17 contre la paroi externe 13 via l'aile externe 20.

La force de précontrainte est prédéterminée de manière à plaquer le becquet amont 17 contre la paroi externe 13 dans les régimes de fonctionnement où la force centrifuge n'est pas suffisante pour le faire (à savoir lorsque les efforts aérodynamiques s'exerçant sur l'aubage sont supérieures à la force centrifuge), notamment lorsque la vitesse de rotation du rotor externe 4 est inférieur à un seuil prédéterminé. Les clinquants 18 permettent ainsi d'immobiliser les secteurs, et autrement dit d'éviter des mouvements résiduels (tels que le pivotement des secteurs), notamment lorsque la vitesse de rotation du rotor externe 4 est inférieur au seuil prédéterminé.

En outre, la force de précontrainte est prédéterminée de manière à amortir les secteurs aubagés et ainsi réduire l'amplitude des efforts et des vibrations transmis au tambour 9. Le ou les clinquants 18 forment ainsi un amortisseur pour le secteur correspondant.

Pour ajuster la force de précontrainte, il est notamment possible de modifier les caractéristiques dimensionnelles ou géométriques de l'aile interne 19 et/ou le matériau de l'aile interne 19.

En position montée, le becquet aval 25 est montée dans le logement aval 32 avec un jeu radial. Ainsi, en fonction du régime de fonctionnement, la face interne 29 est à fleur de la paroi interne 14 ou en appui sur la paroi interne 14 et la face externe 28 est à fleur de la paroi externe 13 ou en appui sur la paroi externe 13.

En position montée, tel qu'illustré sur la figure 2, chaque secteur est maintenu axialement en position par au moins un anneau d'arrêt 36 logé en partie dans une rainure annulaire 37 pratiquée dans le tambour 9. L'anneau d'arrêt 36 est en partie logé dans la rainure 37 et en partie en appui axial contre une surface aval de la collerette 26 associée au becquet aval 25. Selon le mode de réalisation illustré sur les figures 2 à 4, chaque secteur aubagé comprend un unique cliquant, autrement dit le clinquant 18 s'étend circonférentiellement sur la longueur totale du becquet amont 17.

Selon la variante de réalisation illustré sur la figure 6, chaque secteur aubagé comprend plusieurs clinquants 18 répartis circonférentiellement de manière régulière. Autrement dit, chaque clinquant 18 s'étend seulement sur une portion circonférentielle du becquet amont 17. Avantageusement, chaque secteur peut alors comprendre entre deux et dix clinquants 18. Selon le mode de réalisation illustré sur les figures 2 à 4, le clinquant 18 est clippé sur le becquet amont 17. Autrement dit, lors du montage du clinquant 18 sur le becquet amont 17, l'aile interne 19 est déformée élastiquement de sorte que l'aile interne 19 exerce une force de maintien sur le becquet amont 17 au niveau du second point d'appui 23, cette force de maintien étant orientée radialement de l'intérieur vers l'extérieur. Cette force de maintien permet de maintenir le clinquant 18 sur le secteur lors du montage du secteur sur le tambour 9.

Selon une variante de réalisation illustré sur la figure 7, le becquet amont 17 comprend une protubérance 38 en saillie depuis sa face interne 29. La protubérance 38 est axialement disposée entre l'âme 21 et le second appui 23. Lors du montage du clinquant 18 sur le becquet amont 17, l'aile interne 19 est déformée élastiquement de manière à augmenter la distance entre l'aile interne 19 et l'aile externe 20, et ainsi permettre le passage de la protubérance 38. A l'issue du montage du clinquant 18, le clinquant 18 se retrouve ainsi bloqué axialement par la protubérance 38. Avantageusement, la protubérance 38 présente en section un profil arrondi, afin de faciliter le montage du clinquant 18 sur le becquet amont 17.

## Revendications

1. Rotor (4) pour une turbine contrarotative (1) de turbomachine (2) comprenant un tambour (9) apte à être mis en rotation autour d'un axe longitudinal (X) et un aubage (10) monté radialement à l'intérieur du tambour (9), le tambour (9) comprenant un premier crochet interne (11) délimitant un premier logement (12) ouvert, le logement (12) présentant une paroi externe (13) et une paroi interne (14), l'aubage (10) comprenant au moins une pale (15) et une plateforme externe (16) pourvue d'un premier becquet (17) placé à l'intérieur dudit premier logement (12), **caractérisé en ce que** le rotor (4) comprend au moins un clinquant (18) rapporté sur le premier becquet (17), ledit clinquant (18) comprenant une aile interne (19) élastique et une aile externe (20) reliées l'une à l'autre via une âme (21), ladite aile externe (20) étant disposée radialement entre le premier becquet (17) et ladite paroi externe (13), ladite aile interne (19) présentant un premier appui (22) avec ladite paroi interne (14) et un second appui (23) avec le premier becquet (17), ladite aile interne (19) étant disposée dans le premier logement (12) de sorte à exercer une contrainte sur le premier becquet (17) au niveau dudit second appui (23) de manière à plaquer ledit premier becquet (17) contre ladite paroi externe (13) via ladite aile externe (20).

2. Rotor (4) selon la revendication 1, **caractérisé en ce que** ladite plateforme externe (16) de l'aubage (10) comprend un second becquet (25) distant dudit premier becquet (17) et disposé axialement en aval dudit premier becquet (17), ledit second becquet (25) étant placé à l'intérieur d'un second logement (32) délimité par un second crochet interne (31) du tambour (9).

3. Rotor (4) selon la revendication 2, **caractérisé en ce que** les premier et second becquets (17, 25) sont orientés chacun axialement de l'aval vers l'amont, lesdits premier et second logements (12, 32) étant ouverts axialement vers l'aval.

4. Rotor (4) selon l'une des revendications précédentes, **caractérisé en ce que** le clinquant (18) est clippé sur ledit premier becquet (17).

5. Rotor (4) selon l'une des revendications précédentes, **caractérisé en ce que** le premier becquet (17) comprend une protubérance (38) en saillie depuis une face interne (29), ladite protubérance (38) étant axialement disposée entre ladite âme (21) et ledit second appui (23).

6. Rotor (4) selon l'une des revendications précédentes, **caractérisé en ce que** le clinquant (18) est un anneau ou un secteur d'anneau.

7. Rotor (4) selon l'une des revendications précédentes, **caractérisé en ce que** ladite aile interne (19) comprend un premier tronçon courbe (34) connecté directement à ladite âme (21) et un second tronçon courbe (35) connecté audit premier tronçon (34) via un point d'inflexion (I), lesdits premier et second appuis (22, 23) étant disposés respectivement au niveau dudit premier tronçon (34) et dudit second tronçon (35).

8. Rotor (4) selon la revendication précédente, **caractérisé en ce que** ledit premier tronçon (34) est concave et ledit second tronçon (35) est convexe.

9. Turbine contrarotative (1) de turbomachine (2) comprenant un rotor (4) selon l'une des revendications précédentes.

10. Turbomachine (2) comprenant une turbine contrarotative (1) selon la revendication précédente.

## Patentansprüche

1. Rotor (4) für gegenläufige Turbine (1) einer Turbomaschine (2), der eine Trommel (9) umfasst, die geeignet ist, um eine Längsachse (X) in Drehung versetzt zu werden, und eine Beschaufelung (10), die radial in dem Inneren der Trommel (9) montiert ist, wobei die Trommel (9) einen ersten Innenhaken (11) umfasst, der eine erste offene Aufnahme (12) abgrenzt, wobei die Aufnahme (12) eine Außenwand (13) und eine Innenwand (14) aufweist, die Beschaufelung (10) mindestens eine Schaufel (15) umfasst, und eine Außenplattform (16), die mit einem ersten Spoiler (17), der in dem Inneren der ersten Aufnahme (12) platziert ist, versehen ist,
**dadurch gekennzeichnet, dass** der Rotor (4) mindestens eine Folie (18) umfasst, die an den ersten Spoiler (17) angebaut ist, wobei die Folie (18) einen elastischen Innenflügel (19) und einen Außenflügel (20) umfasst, die miteinander über eine Seele (21) verbunden sind, wobei der Außenflügel (20) radial zwischen dem ersten Spoiler (17) und der Außenwand (13) angeordnet ist, der Innenflügel (19) eine erste Auflage (22) mit der Innenwand (14) und eine zweite Auflage (23) mit dem ersten Spoiler (17) aufweist, wobei der Innenflügel (19) in der ersten Aufnahme (12) derart angeordnet ist, dass er eine Belastung auf den ersten Spoiler (17) im Bereich der zweiten Auflage (23) derart ausübt, dass der erste Spoiler (17) gegen die Außenwand (13) über den Außenflügel (20) angedrückt ist.

2. Rotor (4) nach Anspruch ein, **dadurch gekennzeichnet, dass** die Außenplattform (16) der Beschaufelung (10) einen zweiten Spoiler (25), der von dem ersten Spoiler (17) beabstandet ist umfasst und der axial stromabwärts des ersten Spoiler (17) angeordnet ist, wobei der zweite Spoiler (25) in dem Inneren einer zweiten Aufnahme (32), die von einem zweiten Innenhaken (31) der Trommel (9) abgegrenzt ist, platziert ist.

3. Rotor (4) nach Anspruch 2, **dadurch gekennzeichnet, dass** der erste und der zweite Spoiler (17, 25) jeweils axial von stromabwärts nach stromaufwärts ausgerichtet sind, wobei die erste und die zweite Aufnahme (12, 32) axial nach stromabwärts offen sind.

4. Rotor (4) nach einem der vorstehenden Ansprüche, **dadurch gekennzeichnet, dass** die Folie (18) auf den ersten Spoiler (17) geclipst ist.

5. Rotor (4) nach einem der vorstehenden Ansprüche, **dadurch gekennzeichnet, dass** der erste Spoiler (17) einen Vorsprung (38) umfasst, der von einer Innenfläche (29) vorragt, wobei der Vorsprung (38) axial zwischen der Seele (21) und der zweiten Auflage (23) angeordnet ist.

6. Rotor (4) nach einem der vorstehenden Ansprüche, **dadurch gekennzeichnet, dass** die Folie (18) eine Ring oder ein Ringsektor ist.

7. Rotor (4) nach einem der vorstehenden Ansprüche, **dadurch gekennzeichnet, dass** der Innenflügel (19) einen ersten gekrümmten Abschnitt (34) umfasst, der direkt mit der Seele (21) verbunden ist, und einen zweiten gekrümmten Abschnitt (35), der mit dem ersten Abschnitt (34) über einen Biegepunkt (I) verbunden ist, wobei die erste und die zweite Auflage (22, 23) jeweils im Bereich des ersten Abschnitts (34) des zweiten Abschnitts (35) angeordnet sind.

8. Rotor (4) nach dem vorstehenden Anspruch, **dadurch gekennzeichnet, dass** der erste Abschnitt (34) konkav und der zweite Abschnitt (35) konvex ist.

9. Gegenläufige Turbine (1) einer Turbomaschine (2), die einen Rotor (4) nach einem der vorstehenden Ansprüche umfasst.

10. Turbomaschine (2), das eine gegenläufige Turbine (1) nach dem vorstehenden Anspruch umfasst.

## Claims

1. Rotor (4) for a contrarotating turbine (1) of a turbine engine (2) comprising a drum (9) capable of being rotated about a longitudinal axis (X) and a blading (10) mounted radially inside the drum (9), the drum (9) comprising a first inner hook (11) delimiting a first open housing (12), the housing (12) having an outer wall (13) and an inner wall (14), the blading (10) comprising at least one blade (15) and an outer platform (16) provided with a first spoiler (17) placed inside said first housing (12),
**characterised in that** the rotor (4) comprises at least one foil (18) fixed on the first spoiler (17), said foil (18) comprising an elastic inner wing (19) and an outer wing (20) connected to one another via a core (21), said outer wing (20) being arranged radially between the first spoiler (17) and said outer wall (13), said inner wing (19) having a first support (22) with said inner wall (14) and a second support (23) with the first spoiler (17), said inner wing (19) being arranged in the first housing (12) so as to exert a force on the first spoiler (17) at the level of said second support (23) so as to press said first spoiler (17) against said outer wall (13) via said outer wing (20).

2. Rotor (4) according to claim 1, **characterised in that** said outer platform (16) of the blading (10) comprises a second spoiler (25) distant from said first spoiler (17) and arranged axially downstream from said first spoiler (17), said second spoiler (25) being placed inside a second housing (32) delimited by a second inner hook (31) of the drum (9).

3. Rotor (4) according to claim 2, **characterised in that** the first and second spoilers (17, 25) are each oriented axially downstream to upstream, said first and second housings (12, 32) being open axially downstream.

4. Rotor (4) according to one of the preceding claims, **characterised in that** the foil (18) is clipped on said first spoiler (17).

5. Rotor (4) according to one of the preceding claims, **characterised in that** the first spoiler (17) comprises a protrusion (38) protruding from an inner face (29), said protrusion (38) being axially arranged between said core (21) and said second support (23).

6. Rotor (4) according to one of the preceding claims, **characterised in that** the foil (18) is a ring or a ring sector.

7. Rotor (4) according to one of the preceding claims, **characterised in that** said inner wing (19) comprises a first curved section (34) connected directly to said core (21) and a second curved section (35) connected to said first section (34) via an inflection point (I), said first and second supports (22, 23) being arranged respectively at the level of said first section (34) and of said second section (35).

8. Rotor (4) according to the preceding claim, **characterised in that** said first section (34) is concave and said second section (35) is convex.

9. Turbine engine (2) contrarotating turbine (1) comprising a rotor (4) according to one of the preceding claims.

10. Turbine engine (2) comprising a contrarotating turbine (1) according to the preceding claim.
